# EUROPÄISCHE PATENTSCHRIFT

(11) **EP 0 710 403 B1**
(45) Veröffentlichungstag und Bekanntmachung des Hinweises auf die Patenterteilung: **19.03.1997**
(21) Anmeldenummer: 94918817.1
(22) Anmeldetag: 30.05.1994
(51) Int. Cl.: H01Q 9/40, H01Q 1/32

(54) **ANTENNENANORDNUNG**
AERIAL ARRANGEMENT
SYSTEME D'ANTENNE

(30) Priorität: 21.07.1993 DE 4324480
(43) Veröffentlichungstag der Anmeldung: 08.05.1996
(73) Patentinhaber: RICHARD HIRSCHMANN GMBH & CO., 73726 Esslingen (DE)
(72) Erfinder: SCHENKYR, Dieter, D-73252 Lenningen (DE); VOGEL, Thomas, D-73431 Aalen (DE)
(74) Vertreter: Geyer, Ulrich F., Dr. Dipl.-Phys.
(86) Internationale Anmeldenummer: EP9401753
(87) Internationale Veröffentlichungsnummer: WO9503640

(56) Entgegenhaltungen:
- EP-A- 0 326 651
- EP-A- 0 500 380
- WO-A-91/05374
- WO-A-91/11830
- US-A- 3 039 095
- CONFERENCE PROCEEDINGS MILITARY MICROWAVES 88, July 1988, LONDON,ENGLAND pages 299 - 307 DAVIES 'HIGH POWER STRIPLINE CORPORATE FEED NETWORKS'
- 1979 INTERNATIONAL SYMPOSIUM DIGEST ANTENNAS AND PROPAGATION, vol.II, June 1979, SEATTLE,WASHINGTON pages 680 - 683 FUKUZAWA ET AL. 'THE CHARACTERISTICS OF A MODIFIED DUOCONICAL MONOPOLE WITH CURVED SURFACE TRANSITION'
- PATENT ABSTRACTS OF JAPAN vol. 9, no. 178 (E-330) 23. Juli 1985 & JP,A,60 047 523 (NIPPON DENSHIN DENWA KOSHA) 14. März 1985

## Beschreibung

Die Erfindung betrifft eine Antennenanordnung mit einer Monopolantenne, die einen Antennenstrahler und ein elektrisches Gegengewicht aufweist, wobei Strahler und Gegengewicht an sich gegenüberliegenden Speisepunkten mit jeweils einem Leiter einer Zuleitung verbunden sind.

Derartige Antennenanordnungen sind beispielsweise aus der DE 42 20 654-A1 bekannt. Antennenanordnungen dieser Art sind für die Anbringung auf einer der Fensterscheiben eines Kraftfahrzeuges vorgesehen. Derartige Antennenanordnungen haben den Nachteil, daß sie unter anderem in den Fahrgastraum des Kraftfahrzeuges hinein, bzw. durch diesen hindurch strahlen, um eine annähernd runde azimutale Antennencharakteristik zu bekommen. Dies hat eine nennenswerte Erhöhung der elektromagnetischen Feldstärke im Fahrzeuginneren zur Folge. Befindet sich eine derartige Antennenanordnung beispielsweise auf der Heckscheibe, so werden im rückwärtigen Bereich des Fahrgastraumes des Kraftfahrzeuges elektrische Feldstärken von über 100 V/m gemessen. Nach Empfehlungen des VDE sind jedoch 40 V/m nicht zu überschreiten.

Aus der WO-A-91 11 830 ist eine Antennenkombination bekannt, bei der zwei einzelne Antennensonden gleichzeitig an denselben resonanten Stromkreis koppeln, der sich auf einem elektrisch leitenden Gebilde, beispielsweise des Fahrzeug-Kofferraumdeckels bildet. Die beiden Einzelantennen sind über eine Lambda/Halbe-Umwegleitung miteinander verbunden und bilden eine einzige Antennenanordnung. Bei den Antennensonden handelt es sich nicht um individuelle Monopolantennen, sondern um Komponenten einer einzigen Antenne. Das elektrische Gegengewicht beider Antennensonden ist gleichzeitig für beide das Gegengewicht.

Aus Conference Proceedings Military Microwaves 88, Juli 1988, London, England, S. 299 - 307, Davies 'High Power Stripline Corporate Feed Networks' ist ein Leitungsnetzwerk mit Verbindungsleitungen unterschiedlicher Breite bekannt, die zur Transformation komplexer Widerstände dienen. Das Leitungsnetzwerk und die Verbindungen müssen gegenüber einer für das gesamte Netzwerk einheitlichen, durchgehenden elektrisch leitenden Schicht oder Anordnung angeordnet sein, damit das Leitungsnetzwerk funktionstüchtig ist.

Aufgabe der Erfindung ist es deshalb, eine Antennenanordnung der eingangs genannten Art zu schaffen, die eine annähernd runde azimutale Antennencharakteristik aufweist, ohne dabei durch den Fahrgastraum hindurch zu strahlen.

Erfindungsgemäß wird diese Aufgabe dadurch gelöst, daß mindestens zwei parallel geschaltete Monopolantennen vorgesehen sind, wobei ein Leitungstransformator auf dem jeweiligen Gegengewicht wenigstens einer Monopolantenne angeordnet ist.

Bevorzugte Ausgestaltungen der Erfindung sind Gegenstand der Unteransprüche.

Bei der erfindungsgemäßen Antennenanordnung wird erreicht, daß ein weitgehend rundes Azimutaldiagramm auch dann erzeugt werden kann, wenn die Antennen unterhalb der Fensterhöhe des Fahrgastraumes angebracht werden. Durch die Bereitstellung einer Mehrzahl parallel geschalteter Monopolantennen wird ermöglicht, daß die Antennen bei Anbringung auch im unteren peripheren Chassisbereich ein weitgehend rundes Azimutaldiagramm erzeugen können, obwohl die Antennen vor metallischen Chassisteilen angeordnet sind, die die elektromagnetische Antennenstrahlung reflektieren. Auf diese Weise wird der Fahrgastraum durch die metallischen Chassisteile des Fahrzeugs von der Antennenstrahlung abgeschirmt. Der Leitungstransformator ist besonders raumsparend und robust ausgeführt.

Vorzugsweise weist die erfindungsgemäße Antennenanordnung einen Leitungstransformator auf, der in Stripline-Technik ausgeführt ist. Der Leitungstransformator erfüllt die Aufgabe, den durch die Parallelschaltung einer Mehrzahl von Monopolantennen veränderten Wellenwiderstand auf den Wellenwiderstand der Zuleitung abzustimmen. Das Zuleitungskabel und das/die Verbindungsleitungen zwischen den Monopolantennen ist dabei vorteilhafterweise in Form eines Koaxialkabels ausgeführt. Die Ausführung des Leitungstransformators in Stripline-Technik ermöglicht dabei eine einfache, kostengünstig herzustellende, robuste und raumsparende Art der Transformation.

Gemäß einer weiteren bevorzugten Ausführungsform der erfindungsgemäßen Antennenanordnung weist der Strähler die Form eines gleichschenkligen Dreiecks auf. Dies hat den Vorteil, daß der Strahler gegenüber einem rechteckig ausgeführten Strahler, wie er aus dem Stand der Technik bekannt ist, einen um den Faktor 1,5 bis 2 größeren Frequenzbereich aufweist.

Gemäß einer weiteren bevorzugten Ausführung der erfindungsgemäßen Antennenanordnung sind die Kanten des Strahlers und des Gegengewichtes abgerundet. Eine derartige Formgebung des Strahlers und des Gegengewichtes bewirkt ebenfalls eine Verbreiterung des Frequenzbereichs einer Monopolantenne.

Gemäß einer weiteren bevorzugten Ausführungsform der erfindungsgemäßen Antennanordnung sind die Antennen in mindestens einem der Kunststoffstoßfänger eines Kraftfahrzeuges untergebracht. Dadurch wird zum einen erreicht, daß die Antennen in definiertem Abstand von der Karosserie angebracht werden können, und zum anderen wird dadurch erreicht, daß die Antennen vor der Endmontage des Kraftfahrzeuges fest installiert und getestet werden können.

Gemäß einer weiteren bevorzugten Ausführungsform der erfindungsgemäßen Antennenanordnung sind die Antennen auf sich gegenüberliegenden Seiten des Kraftfahrzeuges angeordnet. Dadurch wird ein weitgehend rundes Azimutaldiagramm unabhängig von der individuellen Formgestaltung des Chassis des Kraftfahrzeuges erreicht.

Gemäß einer weiteren bevorzugten Ausführungsform der erfindungsgemäßen Antennenanordnung weisen die Strahler im wesentlichen die Länge Lambda/4 im Betriebsfrequenzbereich auf. Dadurch wird erreicht, daß die Länge der Strahler optimal auf den Betriebsfrequenzbereich abgestimmt ist.

Der Betriebsfrequenzbereich entspricht dabei weitgehend dem Frequenzbereich, der den elektromagnetischen Dezimeterwellen zugeordnet ist.

Gemäß einer weiteren bevorzugten Ausführungsform der erfindungsgemäßen Antennenanordnung sind die Antennen in einem Abstand zu dem Chassis des Kraftfahrzeuges angeordnet, der Lambda/4 des Betriebsfrequenzbereiches entspricht. Dadurch wird erreicht, daß die sich hinter einer Antenne befindlichen metallischen Chassisteile des Kraftfahrzeugs als Reflektor für die von der Antenne abgestrahlten elektromagnetischen Wellen wirken. Auf diese Weise wird die Leistung der einzelnen Antennen optimiert.

Gemäß einer weiteren bevorzugten Ausführungsform der erfindungsgemäßen Antennenanordnung sind die Einzelantennen als in Kunststoff-Folien eingeschweißte Metallfolien ausgeführt. Dies hat den Vorteil, daß die Antennen besonders kostengünstig und gleichzeitig robust hergestellt werden können.

Einer vorteilhaften Ausführungsform entsprechend sind die Einzelantennen als Leiterplatten in Drucktechnik ausgeführt. Das hat den Vorteil, daß die Einzelantennen und der Leitungstransformator sehr kostengünstig und sehr gut reproduzierbar gefertigt werden können

Gemäß einer weiteren bevorzugten Ausführungsform der erfindungsgemäßen Antennenanordnung sind mehr als zwei Antennen in einer Baumstruktur zusammengeschaltet. Dadurch wird eine optimale Leistungsabgabe der Antennen erreicht.

Gemäß einer weiteren bevorzugten Ausführungsform der erfindungsgemäßen Antennenanordnung sind mehr als zwei Antennen in einer Linie zusammengeschaltet. Auch bei dieser Art der Zusammenschaltung der Antennen wird eine sehr gute Leistungsabgabe erzielt. Zusätzlich ist die einfachere Kabelführung im Automobil von Vorteil.

Nachfolgend wird die Erfindung anhand einer vorteilhaften Ausführungsform erläutert, die in den Figuren der Zeichnung dargestellt ist.

Es zeigt:
- Fig. 1: eine bevorzugte Ausführungsform eines erfindungsgemäßen Antennenstrahlers,
- Fig. 2: eine bevorzugte Ausführungsform der erfindungsgemäßen Antennenanordnung.

Fig. 1 zeigt einen erfindungsgemäßen Antennenstrahler 1, der die Form eines gleichschenkligen Dreiecks mit abgerundeten Basiskanten 2 und 3 aufweist. Die Basiskante 4 des Strahlers 1 ist parallel zu der oberen Kante 5 des elektrischen Gegengewichtes 6 angeordnet. Das elektrische Gegengewicht 6 ist im wesentlichen rechteckig ausgeführt, wobei seine Kanten 7, 7', 7" und 7"' abgerundet sind. Die Längskante 5 des elektrischen Gegengewichtes 6 ist dabei länger ausgeführt als die Basiskante 4 des Antennenstrahlers 1. Der Antennenstrahler 1 und das elektriscbe Gegengewicht 6 sind an gegenüberliegenden Speisepunkten 8 und 9 mit einer als Koaxialkabel ausgeführten Zuleitung 10 verbunden. Der Antennenstrahler 1 und das elektrische Gegengewicht 6 sind als Metallfolie ausgebildet, die zwischen zwei Kunststoff-Folien eingeschweißt ist.

Bei der in Fig. 2 dargestellten erfindungsgemäßen Antennenanordnung ist eine erste, aus einem Antennenstrahler 1 und einem elektrischen Gegengewicht 6 bestehende Monopolantenne über eine Zuleitung 10 mit einer zweiten, aus einem Antennenstrahler 11 und einem elektrischen Gegengewicht 12 bestehenden Monopolantenne elektrisch verbunden. Dabei sind der Antennenstrahler 11 und das elektrische Gegengewicht 12 mit einer den Wellenwiderstand berücksichtigenden Stripline 16, die auf dem elektrischen Gegengewicht 12 angebracht ist, an gegenüberliegenden Speisepunkten 13 und 14 elektrisch verbunden. Ein in Stripline-Technik ausgebildeter Leitungstransformator 15 ist über die Kontaktstelle 17 mit der Zuleitung 10 und über die Kontaktstelle 18 mit der Zuleitung 19 elektrisch verbunden. Der Leitungstransformator 15 ist ebenfalls auf dem elektrischen Gegengewicht 12 der zweiten Monopolantenne angeordnet.

## Patentansprüche

1. Antennenanordnung mit einer Monopolantenne, die einen Antennenstrahler (1) und ein elektrisches Gegengewicht (1) aufweist, wobei Strahler (1) und Gegengewicht (6) an sich gegenüberliegenden Speisepunkten (8, 9) mit jeweils einem Leiter einer Zuleitung (10) verbunden sind, dadurch **gekennzeichnet,** daß mindestens zwei parallel qeschaltene Monopolantennen (1, 6, 11, 12) vorgesehen sind, wobei ein Leitungstransformator (15) auf dem jeweiligen Gegengewicht (12) wenigstens einer Monopolantenne (11, 12) angeordnet ist.

2. Antennenanordnung nach Anspruch 1, dadurch gekennzeichnet, daß der Leitungstransformator (15) in Stripline-Technik ausgeführt ist.

3. Antennenanordnung nach Anspruch 1 oder 2, dadurch gekennzeichnet, daß ein Strahler (1, 11) die Form eines gleichschenkligen Dreiecks aufweist.

4. Antennenanordnung nach einem der Ansprüche 1 bis 3, dadurch gekennzeichnet, daß die Kanten eines Strahlers (1,11) und eines Gegengewichtes (6, 12) abgerundet sind.

5. Antennenanordnung nach einem der Ansprüche 1 bis 4, dadurch gekennzeichnet, daß die Monopolantennen in mindestens einem der Kunststoffstoßfänger eines Kraftfahrzeugs untergebracht sind.

6. Antennenanordnung nach einem der Ansprüche 1 bis 5 dadurch gekennzeichnet, daß die Monopolantennen auf sich gegenüberliegenden Seiten des Kraftfahrzeugs angeordnet sind.

7. Antennenanordnung nach einem der Ansprüche 1 bis 6, dadurch gekennzeichnet, daß ein Strahler (1, 11) im wesentlichen die Länge Lambda/4 im Betriebsfrequenzbereich aufweist.

8. Antennenanordnung nach Anspruch 7, dadurch gekennzeichnet, daß der Betriebsfrequenzbereich derjenige der elektromagnetischen Dezimeterwellen ist.

9. Antennenanordnung nach einem der Ansprüche 1 bis 8, dadurch gekennzeichnet, daß die Monopolantennen (1,6; 11,12) im Betriebsfrequenzbereich einen Abstand von Lambda/4 zur Karosserie aufweisen.

10. Antennenanordnung nach einem der Ansprüche 1 bis 9 , dadurch gekennzeichnet, daß die Monopolantennen (1,6; 11,12) als in Kunststoff-Folien eingeschweißte Metallfolien ausgeführt sind.

11. Antennenanordnung nach einem der Ansprüche 1 bis 9 , dadurch gekennzeichnet, daß die Monopolantennten (1,6; 11,12) als Leiterplatten in Drucktechnik ausgeführt sind.

12. Antennenanordnung nach einem der Ansprüche 1 bis 11, dadurch gekennzeichnet, daß mehr als zwei Monopolantennen (1,6; 11,12) in einer Baumstruktur zusammengeschaltet sind.

13. Antennenanordnung nach einem der Ansprüche 1 bis 12, dadurch gekennzeichnet, daß mehr als zwei Monopolantennen (1,6; 11,12) in einer Linie zusammengeschaltet sind.

## Claims

1. Antenna arrangement having a monopole antenna which comprises an antenna radiator (1) and an electrical counterpoise (6), wherein the radiator (1) and the counterpoise (6) are connected, at mutually opposite feedpoints (8, 9), to a respective conductor of a feed line (10), characterised in that, at least two parallel connected monopole antennae (1, 6, 11, 12) are provided wherein a line transformer (15) is arranged on the respective counterpoise (12) of at least one monopole antenna (11, 12).

2. Antenna arrangement in accordance with Claim 1, characterised in that, the line transformer (15) is constructed in the form of a strip line.

3. Antenna arrangement in accordance with Claim 1 or 2, characterised in that, a radiator (1, 11) has the shape of an isosceles triangle.

4. Antenna arrangement in accordance with any of the Claims 1 to 3, characterised in that, the corners of a radiator (1, 11) and of a counterpoise (6, 12) are rounded.

5. Antenna arrangement in accordance with any of the Claims 1 to 4, characterised in that, the monopole antennae are accommodated in at least one of the bumpers made of synthetic material of a motor vehicle.

6. Antenna arrangement in accordance with any of the Claims 1 to 5, characterised in that, the monopole antennae are disposed on mutually opposite sides of the motor vehicle.

7. Antenna arrangement in accordance with any of the Claims 1 to 6, characterised in that, a radiator (1, 11) has a length of substantially Lambda/4 in the operational frequency range.

8. Antenna arrangement in accordance with Claim 7, characterised in that, the operational frequency range is one that lies in the electromagnetic decimetre-waveband.

9. Antenna arrangement in accordance with any of the Claims 1 to 8, characterised in that, the monopole antennae (1, 6; 11, 12) are located at a distance of Lambda/4 from the bodywork in the operational frequency range.

10. Antenna arrangement in accordance with any of the Claims 1 to 9, characterised in that, the monopole antennae (1, 6; 11, 12) are constructed as metal foils which are welded into films of synthetic material.

11. Antenna arrangement in accordance with any of the Claims 1 to 9, characterised in that, the monopole antennae (1, 6; 11, 12) are constructed as circuit boards using printed circuit techniques.

12. Antenna arrangement in accordance with any of the Claims 1 to 11, characterised in that, there are more than two monopole antennae (1, 6; 11, 12) which are connected together in a tree-like structure.

13. Antenna arrangement in accordance with any of the Claims 1 to 12, characterised in that, there are more than two monopole antennae (1, 6; 11, 12) which are connected together in a line.

## Revendications

1. Système d'antenne ayant une antenne monopolaire, présentant un émetteur rayonnant d'antenne (1) et un contre-poids électrique (6), l'émetteur rayonnant (1) et le contre-poids (6) étant reliés chacun à un conducteur d'une ligne d'alimentation (10), en des points d'alimentation (8, 9) opposés, caractérisé en ce qu'au moins deux antennes monopolaires (1, 6, 11, 12) branchées en parallèle sont prévues, un transformateur de ligne (15) étant disposé sur le contre-poids (12) respectif d'au moins une antenne monopolaire (11, 12).

2. Système d'antenne selon la revendication 1, caractérisé en ce que le transformateur de ligne (15) est réalisé selon la technique Stripline.

3. Système d'antenne selon la revendication 1 ou 2, caractérisé en ce qu'un émetteur rayonnant (1, 11) a la forme d'un triangle équilatéral.

4. Système d'antenne selon l'une des revendications 1 à 3, caractérisé en ce que les arêtes d'un émetteur rayonnant (1, 11) et d'un contre-poids (6, 12) sont arrondis.

5. Système d'antenne selon l'une des revendications 1 à 4, caractérisé en ce que les antennes monopolaires sont logées dans au moins un pare-chocs en matière synthétique appartenant à un véhicule automobile.

6. Système d'antenne selon l'une des revendications 1 à 5, caractérisé en ce que les antennes monopolaires sont disposées sur des côtés opposés du véhicule automobile.

7. Système d'antenne selon l'une des revendications 1 à 6, caractérisé en ce qu'un émetteur rayonnant (1, 11) présente sensiblement la longueur lambda/4 dans la plage de fréquences de fonctionnement.

8. Système d'antenne selon la revendication 7, caractérisé en ce que la plage de fréquences de fonctionnement est celle des ondes électromagnétiques décimétriques.

9. Système d'antenne selon l'une des revendications 1 à 8, caractérisé en ce que les antennes monopolaires (1, 6; 11, 12) présentent dans la plage de fonctionnement une distance de lambda/4 vis-à-vis de la carrosserie.

10. Système d'antenne selon l'une des revendications 1 à 9, caractérisé en ce que les antennes monopolaires (1, 6; 11, 12) sont réalisées sous forme de feuilles métalliques intégrées par soudage dans des feuilles en matière plastique.

11. Système d'antenne selon l'une des revendications 1 à 9, caractérisé en ce que les antennes monopolaires (1, 6; 11, 12) sont réalisées sous forme de plaquettes à circuit intégré, selon la technique d'impression.

12. Système d'antenne selon l'une des revendications 1 à 11, caractérisé en ce que plus de deux antennes monopolaires (1, 6; 11, 12) sont branchées ensemble dans une structure en arbre.

13. Système d'antenne selon l'une des revendications 1 à 12, caractérisé en ce que plus de deux antennes monopolaires (1, 6; 11, 12) sont branchées ensemble en ligne.
